# FASCICULE DE BREVET EUROPEEN

(11) **EP 0 107 531 B1**
(45) Date de publication et mention de la délivrance du brevet: **15.01.1986**
(21) Numéro de dépôt: 83401792.3
(22) Date de dépôt: 13.09.1983
(51) Int. Cl.: E05F 15/16

(54) **Lève-vitre pour véhicule automobile**
Kraftfahrzeugfensterheber
Vehicle window raising and lowering mechanism

(30) Priorité: 07.10.1982 FR 8216828
(43) Date de publication de la demande: 02.05.1984
(73) Titulaire: ACIERS ET OUTILLAGE PEUGEOT Société dite:, F-25400 Audincourt (Doubs) (FR)
(72) Inventeur: Bertot, Maurice, F-25200 Montbeliard (FR); Rudi, Alain, F-90000 Belfort (FR)
(74) Mandataire: Moncheny, Michel

## Description

La présente invention est relative aux lève-vitres pour véhicules automobiles.

Plus particulièrement, l'invention concerne un lève-vitre à commande électrique à l'aide duquel un occupant d'un véhicule peut actionner la vitre de la portière au moyen d'un bouton de commande placé par exemple sur une console se trouvant entre les deux sièges avant.

De tels lève-vitres sont déjà connus. Ils comportent en général un circuit de commande électronique de la position de la vitre qui coopère avec un dispositif détecteur de la position de celle-ci, détecteur qui lui fournit un signal électrique de position. Ce signal peut représenter une seule position de la vitre ou être une image d'une position quelconque de celle-ci au cours de sa course d'ouverture ou de fermeture. Sur le plan mécanique, un tel lève-vitre comporte un rail de guidage qui est destiné à être monté à peu près verticalement dans la portière. Sur ce rail, peut coulisser un chariot qui est connecté à la vitre et qui est entraîné par un dispositif moteur électrique, de telle sorte que la vitre puisse occuper une position quelconque sous la commande du circuit électronique. Jusqu'ici, les composants du lève-vitre tels que l'unité d'entraînement, le circuit de commande, le mécanisme du rail de guidage et du chariot sont fabriqués sous forme d'unités indépendantes, le circuit de commande étant en outre, le plus souvent, monté près du bouton de commande dans l'habitacle.

Il en résulte que le montage du lève-vitre demande une main-d'oeuvre assez importante, car, chaque composant individuel doit être monté séparément dans la portière ou dans l'habitacle, tandis qu'un faisceau composé de conducteurs en nombre relativement grand doit être prévu entre la portière et le circuit de commande.

Enfin, le détecteur de position étant placé près de la vitre dans la portière, il faut prévoir un faisceau reliant ce détecteur de position au circuit de commande.

L'invention a pour but de fournir un lève-vitre dont le montage est commode et qui nécessite un minimum de conducteurs électriques.

L'invention a donc pour objet un lève-vitre pour portière de véhicule automobile comprenant un circuit de commande électronique de la position de la vitre, raccordé à un organe de commande de position placé dans l'habitacle du véhicule, ce circuit de commande coopérant avec un dispositif détecteur de la position de la vitre qui lui fournit un signal électrique de position, lève-vitre dans lequel en outre, un rail de guidage destiné à être monté à peu près verticalement dans la portière coopère avec un chariot qui coulisse sur ce rail et qui est connecté rigidement à la vitre tout en étant accouplé à un dispositif moteur électrique capable de provoquer le coulissement du chariot le long du rail sous la commande du circuit électronique, ce lève-vitre étant caractérisé en ce que ledit circuit électronique de commande est monté dans un boîtier qui forme une unité monobloc avec ledit dispositif moteur et en ce que le détecteur de position est assemblé avec le rail de guidage.

Grâce à ces caractéristiques, on obtient un ensemble unitaire du lève-vitre pouvant être monté dans la portière à l'aide de quelques dispositifs de fixation, tels que des vis. Comme conducteurs électriques menant à l'habitacle du véhicule, il suffit de disposer d'un faisceau amenant au lève-vitre, la tension d'alimentation et les signaux issus du bouton de commande qui est en général un commutateur à deux positions, ce qui revient à un faisceau de cinq conducteurs seulement. En outre, ces caractéristiques présentent l'avantage de permettre un réglage mécanique des diverses parties du lève-vitre en dehors de la portière ce qui facilite encore la mise en place.

D'autres caractéristiques de l'invention sont indiquées dans les revendications dépendantes.

L'invention est expliquée par la description qui va suivre, donnée uniquement à titre d'exemple et faite en référence aux dessins annexés, sur lesquels:
- la Fig. 1 est une vue en élévation schématique d'un lève-vitre suivant l'invention, les parties constituantes de ce lève-vitre étant représentées dans la position qu'elles occupent dans une portière de véhicule;
- la Fig. 2 est un schéma de câblage de lève-vitre suivant la Fig. 1;
- la Fig. 3 représente une variante de détecteur de position du lève-vitre; et
- la Fig. 4 représente une autre variante de détecteur de position.

Dans le mode de réalisation représenté sur les Fig. 1 et 2, il s'agit à titre d'exemple d'un lève-vitre à entraînement par câble. Toutefois, l'invention n'est pas limitée à ce mode particulier d'entraînement mécanique. En outre, l'invention s'applique également à divers types de commandes électroniques de lève-vitres et notamment à ceux utilisant la commande classique dans laquelle la vitre peut se déplacer à une seule vitesse sous l'action du bouton de commande, le déplacement étant poursuivi tant que l'utilisateur enfonce ce bouton de commande, ou encore à ceux plus complexes dans lesquelles le circuit de commande permet un entraînement à deux vitesses du moteur.Dans ce cas, on peut envisager une commande par potentiomètre associé à un potentiomètre de recopie de la vitre ou une commande dite séquentielle dans laquelle la durée d'actionnement du bouton détermine la vitesse de mouvement de la vitre. On trouve des descriptions de circuits electroniques de commande pour de tels lève-vitres dans les brevets francais 2 460 383, 2 484168 et 2 499 331, tous déposés au nom de la Demanderesse.

Ceci étant, la Fig. 1, représente schématiquement le châssis C d'une portière de véhicule automobile dans lequel est monté un dispositif moteur 1 comprenant un moteur électrique 2 pourvu d'un réducteur 3 qui entraîne une poulie 4 représentée en pointillés sur la Fig. 1.

La poulie d'entraînement 4 coopère avec un câble 5 du type Bowden dont quelques spires du noyau intérieure 6 sont enroulées autour de la poulie 4. Ce noyau passe par ailleurs sur des poulies de renvoi 7 et 8 solidaires d'un rail de guidage 9. La gaine extérieure du câble 5 comporte une première partie 10a s'étendant entre le dispositif moteur 1 et une plaque de montage 11 du rail de guidage 9 et une seconde partie 1 0b qui s'étend entre ce dispositif moteur et une autre plaque de montage 12 de ce rail. Ce dernier s'étend à peu près verticalement dans le châssis C tandis qu'un chariot 13 est monté coulissant sur ce rail en étant attaché au noyau 6 du câble. Le chariot 13 porte la vitre V.

L'agencement que l'on vient de décrire est connu et ne présente pas de particularités.

Selon l'invention, le circuit électronique de commande du moteur 2 est monté dans un boîtier 14 qui forme partie intégrante avec le carter de ce moteur et qui constitue donc un ensemble monobloc avec le dispositif moteur 1. Ce circuit électronique qui peut être du type décrit dans l'un des brevets précités, comporte une première fiche de branchement 14a destinée à être reliée d'une part au bouton de commande 15 (Fig. 2) et d'autre part à la source d'alimentation 16 du véhicule. Le boîtier 14 comporte également une seconde prise de connexion 14b qui est destinée à être connectée à un détecteur de position 17. Dans la variante de la Fig. 1, ce détecteur est monté sur la plaque 11 du rail de guidage 9 et est formé par un interrupteur de fin de course 18. Le détecteur de position 17 comporte également un bouton d'actionnement 19 de l'interrupteur 18 et ce bouton est monté coulissant dans une ouverture 20 d'une languette de support 21 faisant partie de la plaque 11 et pliée à l'équerre par rapport à celle-ci. Le bouton 19 coopère avec un poussoir réglable 22 solidaire du chariot 13.

La Fig. 2 montre le schéma de câblage du lève-vitre que l'on vient de décrire. On voit que les prises 14a et 14b sont raccordées respectivement à des fiches 23a et 23b, l'une reliée à un faisceau F1 et l'autre à un faisceau F2. Le faisceau F1 est raccordé à la source d'alimentation 16 et au bouton de commande 15 qui se trouve dans l'habitacle du véhicule à un endroit approprie. Le faisceau F2 relie la prise 14b à l'interrupteur 18.

On constate que le montage de ce lève-vitre est très commode. Tout d'abord l'ensemble représenté sur la Fig. 1 est unitaire et peut donc être facilement monté dans la portière par de simples vis associées respectivement aux plaques 11 et 12 et au dispositif moteur 1, tandis que pour la connexion électrique, il suffit simplement de deux faisceaux de F1 et F2 de conducteurs, l'un ne comportant que cinq conducteurs au total et l'autre n'en comportant que deux.

On notera qu'avantageusement, la butée 22 est pourvue d'un embout 22a dont le diamètre D est choisi plus grand oue le diamètre d du poussoir 20 actionnant l'interrupteur 18, de telle sorte que lorsque le chariot 13 est amené vers sa position haute, la languette 21 puisse constituer un arrêt du mouvement, ce qui évite la détérioration de l'interrupteur si l'ensemble venait à être déréglé.

Sur la Fig. 3, on a représenté une variante de détecteur de position. Dans ce cas, on prévoit entre le dispositif moteur 1 d'une part et la plaque de montage 11 d'autre part (non représentée sur la Fig. 3), une gaine de câble 23 dont une partie 24 est constituée par des spires non jointives d'un fil enroulé en hélice, habituel dans les câbles du type Bowden. Une plaquette de montage 25 est solidaire du carter du dispositif moteur 1 et cette plaquette supporte un interrupteur 26 coopérant avec une plaque de poussée 27 constituée de préférence par une rondelle fixée sur la gaine du câble 23. Grâce à cette rondelle, l'interrupteur 26 peut être monté dans une position angulaire quelconque autour du câble.

Dans ces conditions, lorsque le dispositif moteur est actionné et que la vitre se trouve en fin de course, la poursuite de l'action du dispositif moteur sur le câble 23 rapproche les spires non jointives de la portion 24 les unes des autres par compression axiale, de sorte que l'interrupteur 26 se rapproche de la plaquette 27 pour finalement être actionné. Ceci interrompt l'alimentation du dispositif moteur dans cette position particulière de la course.

Dans la variante de la Fig. 4, le dispositif détecteur de position de la vitre comporte un potentiomètre linéaire monté sur le rail 9 du lève-vitre. Ce potentiomètre comporte tout d'abord un curseur 28 solidaire du chariot 13 ainsi que deux pistes 29 et 30 prévues sur le rail de guidage 9. La piste 29 est du type résistif et est collée à un support isolant adhésif, lui-même fixé sur le rail de guidage 9. De préférence, elle est renforcée par une polymérisation à chaud sur le rail 9. Bien entendu, le frotteur 28 est isolé du chariot 13. Ce frotteur peut renvoyer le signal par la piste 30 qui est constitué par une couche conductrice apportée de manière identique sur le rail 9 que la piste 29. Ainsi, on peut éviter une liaison électrique mobile par fils souples entre le frotteur 28 et l'entrée correspondante du circuit électronique 14.

Bien entendu, un connecteur prévu en bas ou en haut des pistes 29 et 30 est relié au circuit électronique 14 par la prise 14b comme décrit ci- dessus à propos de la Fig. 2. Les pistes 29 et 30 peuvent également être consitutées par des dépôts d'un vernis ou d'un émail isolant sur le rail 9 puis le dépôt ou rouleau ou par sérigraphie des éléments conducteurs des pistes 29 et 30. Comme le rail 9 est en métal, des pistes ainsi formées peuvent être polymérisées ou cuites à haute température, ce qui leur donne une résistance au frottement très élévée.

## Revendications

1. Léve-vitre pour portière de véhicule automobile comprenant un circuit de commande électronique de la position de la vitre (V), raccordé à un organe de commande de position (15) placé dans l'habitacle du véhicule, ce circuit de commande coopérant avec un dispositif (17; 26; 28) détecteur de la position de la vitre (V) qui lui fournit un signal électrique de position, lève-vitre dans lequel en outre, un rail de guidage (9) destiné à être monté à peu près verticalement dans la portière (C) coopère avec un chariot (13) qui coulisse sur ce rail et qui est connecté rigidement à la vitre tout en étant accouplé à un dispositif moteur électrique (1) capable de provoquer le coulissement du chariot (13) le long du rail (9) sous la commande du circuit électronique, ce lève-vitre étant caractérisé en ce que ledit circuit électronique de commande est monté dans un boîtier (14) qui forme une unité monobloc avec ledit dispositif moteur (1) et en ce que le détecteur de position (17;26;28) est assemblé avec le rail de guidage (9).

2. Lève-vitre suivant la revendication 1, caractérisé en ce que ledit boîtier (14) du circuit électronique de commande comporte, pour la connexion du lève-vitre avec ledit organe de commande (15) et à la source d'alimentation (16) du véhicule, une unique prise de connexion (14a) destinée à coopérer avec la fiche (23a) d'un unique faisceau (F1) de conducteurs, qui sont de préférence au nombre de cinq dans ce faisceau (F1 ).

3. Lève-vitre suivant l'une quelconque des revendications 1 et 2, caractérisé en ce que ledit boîtier (14) pour le circuit électronique de commande comporte en outre pour la connexion avec ledit detecteur de position (17; 26; 28), une seconde prise (14b) destinée à coopérer avec une fiche (23b) d'un second faisceau (F2) de conducteurs qui sont au moins au nombre de deux dans ce faisceau (F2).

4. Lève-vitre suivant l'une quelconque des revendications 1 à 3, caractérisé en ce que ledit détecteur de position (17) comporte un interrupteur de fin de course (18) destiné à détecter la position extrême haute de la vitre (V), en ce que cet interrupteur (18) est monté sur un support (11) du rail de guidage devant un organe de butée (21), sur le côté opposé duquel est destiné à venir s'appliquer dans la position haute de la vitre (V) un poussoir (22) de préférence réglable, capable d'actionner l'interrupteur (18) à travers ledit organe de butée (21).

5. Lève-vitre suivant la revendication 4, caractérisé en ce que ledit organe de butée (21) est une plaquette placée dans le prolongement du trajet dudit poussoir (22a), celui-ci présentant en section une dimension (D) supérieure à celle (d) d'un trou (20) pratiqué dans la plaquette et derrière lequel se trouve l'organe de commande de l'interrupteur (18).

6. Lève-vitre suivant l'une quelconque des revendications 1 à 3, caractérisé en ce que des pistes (29,30) à conduction électrique prédéterminée sont apposées sur ledit rail de guidage (9) et en ce qu'un curseur (28) en contact avec ces pistes (29, 30) est solidaire-dudit chariot (13) pour former avec lesdites pistes un potentiomètre linéaire coopérant avec ledit circuit électronique de commande en tant que détecteur de position de la vitre (V).

7. Lève-vitre suivant la revendication 6, caractérisé en ce que l'une desdites pistes (29) présente une résistance ohmique prédéterminée, en ce que l'autre piste présente une résistance ohmique négligeable et en ce que les pistes sont reliées par l'une de leurs extrémités audit second faisceau (F2) au moyen d'un connecteur.

8. Lève-vitre suivant l'une quelconque des revendications 1 à 3, dans lequel ledit dispositif moteur (1) est couplé audit chariot (13) par l'intermédiaire du noyau (6) d'un câble de transmission (5) à gaine extérieure en fil à ressort enroulé en hélice, caractérisé en ce que ladite gaine (23) comporte une portion (24) à spires non jointives, en ce que ledit détecteur de position est un interrupteur de fin de course (26) monté fixe au voisinage de ladite portion (24) à spires non jointives et en ce que le câble (23) comporte un organe d'actionnement (27) solidaire de l'une des spires extrêmes de ladite portion (24) à spires non jointives de manière à actionner ledit interrupteur (26) lorsque ledit chariot (13) est parvenu en fin de course haute et continue à être sollicité par ledit dispositif moteur (1) avec compression axiale de ladite portion (24) à spires non jointives.

## Claims

1. A window glass raiser for a motor vehicle door comprising an electronic circuit controlling the position of the glass (V), connected to a position control element (15) placed in the compartment of the vehicle, this control circuit cooperating with a device (17; 26; 28) detecting the position of the glass (V) which delivers thereto an electric position signal, in which glass raiser there is further provided a guide rail (9) adapted to be mounted roughly vertically in the door (C),which rail cooperates with a carriage (13) which slides along this rail and which is connected rigidly to the glass while being coupled to an electric driving device (1) capable of causing the carriage (13) to slide along the rail (9) under the control of the electronic circuit, this glass raiser being characterised in that said electronic control circuit is mounted in a case (14) which forms a unit in one piece with said driving device (1) and the position detector (17; 26; 28) is assembled with the guide rail (9).

2. A window glass raiser according to claim 1, characterised in that said case (14) of the electronic control circuit comprises for the connection of the glass raiser with said control element (15) and to the supply source (16) of the vehicle, a single connection socket (14a) adapted to cooperate with the plug (23a) of a single bunch (F1) of conductors, which are preferably five in number in this bunch (F1).

3. A window glass raiser according to either one of the claims 1 and 2, characterised in that said case (14) for the electronic control circuit further comprises for the connection with said position detector (17; 26; 28), a second socket (14b) adapted to cooperate with a plug (23b) of a second bunch (F2) of conductors which are at least two in number in this bunch (F2).

4. A window glass raiser according to any one of the claims 1 to 3, characterised in that said position detector (17) comprises an end-of-travel switch (18) adapted to detect the extreme upper position of the glass (V), this switch (18) being mounted on a support (11) of the guide rail in front of an abutment element (21) on the opposite side of which is adapted to be applied in the upper position of the glass (V) a preferably adjustable push-member (22) capable of actuating the switch (18) through said abutment element (21).

5. A window glass raiser according to claim 4, characterised in that said abutment element (21) is a plate placed in the extension of the path of - said push-member (22a), the latter having in section a dimension (D) exceeding that (d) of an opening (20) formed in the plate and behind which is located the element controlling the switch (18).

6. A window glass raiser according to any one of the claims 1 to 3, characterised in that tracks (29, 30) which have a predetermined electric conduction are placed on said guide rail (9) and a slide (28) in contact with these.tracks (29, 30) is connected to said carriage (13) so as to form with said tracks a linear potentiometer cooperating with said electronic control circuit as a detector of the position of the glass (V).

7. A window glass raiser according to claim 6, characterised in that one of said tracks (20) has a predetermined ohmic resistance, and the other track has a negligible ohmic resistance and the tracks are connected by one of their ends to said second bunch (F2) by means of a connector.

8. A window glass raiser according to any one of the claims 1 to 3, wherein said driving device (1) is coupled to said carriage (13) through a core (6) of a transmission cable (5) having an outer sheath in the form of a spring wire coiled into a helix, characterised in that said sheath (23) comprises a portion (24) having coils which do not touch each other and said position detector is an endof-travel switch (26) fixed in the neighbourhood of said portion (24) having coils which do not touch each other and the cable (23) comprises an actuating element (27) connected to one of the end coils of said portion (24) having coils which do not touch each other so as to actuate said switch (26) when said carriage (13) has reached the upper end-of-travel and continues to be biased by said driving device (1) with an axial compression of said portion (24) having coils which do not touch each other.

## Patentansprüche

1. Fensterheber für die Tür eines Kraftfahrzeugs mit einem elektronischen Steuerstromkreis für die Stellung der Fensterscheibe (V), welcher mit einem Stellungssteuerelement (15) im Fahrgastraum des Fahrzeugs verbunden ist und mit einer Einrichtung (17; 26; 28) für die Erfassung der Stellung der Fensterscheibe (V) zusammenwirkt, welche an diese ein elektrisches Stellungssignal abgibt, ferner mit einer Führungsschiene (9), welche im wesentlichen vertikal in der Tür (C) angeordnet ist und auf der ein Schlitten (13) gleitet, der fest mit der Fensterscheibe verbunden sowie ferner mit einem Elektromotor (1) gekuppelt ist, welcher ein Verschieben des Schlittens (13) auf der Schiene (9) über den elektronischen Steuerstromkreis bewirkt, dadurch gekennzeichnet, daß der elektronische Steuerstromkreis in einem Gehäuse (14) angeordnet ist, welches mit dem Motor (1) eine Einheit bildet, und daß die Stellungserfassungseinrichtung (17; 26; 28) mit der Führungsschiene (9) zusammengebaut ist.

2. Fensterscheibenheber nach Anspruch 1, dadurch gekennzeichnet, daß das Gehäuse (14) des elektronischen Steuerstromkreises zur Verbindung des Fensterscheibenhebers sowohl mit dem Stellungssteuerelement (15) als 25 auch mit der Stromquelle (16) des Fahrzeugs einen einzigen Anschluß (14a) aufweist, mit welchem ein Stecker (23a) am vorzugsweise 5-adrigen Leiterbündel (F1) verbindbar ist.

3. Fensterscheibenheber nach den Ansprüchen 1 und 2, dadurch gekennzeichnet, daß das Gehäuse (14) für den elektronischen Steuerstromkreis außerdem für den Anschluß an die Stellungserfassungseinrichtung (17; 26; 28) einen zweiten Anschluß (14b) aufweist, mit welchem ein Stecker (23b) eines weiteren, aus mindestens 2 Adern bestehenden Leiterbündels (F2) verbindbar ist.

4. Fensterscheibenheber nach den Ansprüchen 1 bis 3, dadurch gekennzeichnet, daß die Stellungserfassungseinrichtung (17) einen Endschalter (18) zur Erfassung der obersten Stellung der Fensterscheibe (V) aufweist, daß dieser Endschalter (18) an einem Träger (11) der Führungsschiene vor einem Anschlag (21) angeordnet ist, gegen dessen gegenüberliegende Seite sich in der obersten Stellung der Fensterscheibe (V) ein vorzugsweise einstellbarer Stößel (22) anlegt, welcher den Endschalter (18) durch den Anschlag (21) hindurch betätigt.

5. Fensterscheibenheber nach Anspruch 4, dadurch gekennzeichnet, daß der Anschlag (21) eine in der Verlängerung der Bahn des Stößels (22a) angeordnete Scheibe ist, wobei der Durchmesser (D) des Stößels größer ist als der (d) einer Öffnung (20) in der Scheibe, hinter welcher das Steuerelement des Schalters (18) angeordnet ist.

6. Fensterscheibenheber nach einem der Ansprüche 1 bis 3, dadurch gekennzeichnet, daß an der Führungsschiene (9) elektrisch leitende Bahnen (29, 30) vorgesehen sind und daß ein mit diesen Bahnen (29, 30) in Berührung stehender Gleitkontakt (28) fest mit dem Schlitten (13) verbunden ist, um mit diesen Bahnen ein lineares Potentiometer zu bilden, welches mit dem elektronischen Steuerstromkreis beziehungsweise mit der Einrichtung für die Erfassung der Stellung der Fensterscheibe (V) zusammenwirkt.

7. Fensterscheibenheber nach Anspruch 6, dadurch gekennzeichnet, daß eine der Bahnen (29) einen bestimmten Ohm'schen Widerstand besitzt, während der Ohm'sche Widerstand der anderen Bahn vernachlässigbär ist, und daß die Bahnen an ihrem einen Ende über ein Verbindungsstück an das zweite Leiterbündel (F2) angeschlossen sind.

8. Fensterscheibenheber nach den Ansprüchen 1 bis 3, dadurch gekennzeichnet, daß der Motor (1) mit dem Schlitten (13) über die Seele (6) eines Bowdenzuges (5) gekuppelt ist, welcher einen Mantel in Form einer Spirale aufweist, dadurch gekennzeichnet, daß der Mantel (23) einen Abschnitt (24) mit nicht aneinanderstoßenden Spiralwindungen aufweist, daß die Stellungserfassungseinrichtung ein Endschalter (26) ist, welcher in der Nähe des Abschnitts (24) fest mit den nicht aneinanderstoßenden Spiralwindungen verbunden ist, und daß das Kabel (23) ein Betätigungselement (27) aufweist, welches mit einer der äußeren Windungen des Abschnittes (24) mit den nicht aneinanderstoßenden Spiralwindungen so verbunden ist, daß der Endschalter (26) betätigt wird, wenn der Schlitten (13) am oberen Ende der Bahn angelangt ist und weiterhin durch den Motor (1) unter axialem Zusammendrücken des Abschnittes (24) mit den nicht aneinanderstoßenden Spiralwindungen beaufschlagt wird.
